# FASCICULE DE BREVET EUROPEEN

(11) **EP 2 767 657 B1**
(45) Date de publication et mention de la délivrance du brevet: **13.03.2019**
(21) Numéro de dépôt: 13380052.4
(22) Date de dépôt: 08.11.2013
(51) Int. Cl.: E05B 65/46, E05B 47/00

(54) **Système de fermeture anti-retournement pour tiroirs de meubles, avec un module de blocage électronique**
Sicherheitsverschlusssystem mit einem elektronischen Blockiermodul für Möbelschubladen
Anti-reversal closing system for furniture drawers, with electronic locking module

(30) Priorité: 13.02.2013 ES 201330189
(43) Date de publication de la demande: 20.08.2014
(73) Titulaire: Ojmar S.A., 20870 Elgoibar (Gipuzkoa) (ES)
(72) Inventeur: Zabala Zabaleta, Jon, 20870 Elgoibar (Gipuzkoa) (ES)
(74) Mandataire: Urizar Barandiaran, Miguel Angel

(56) Documents cités:
- DE-U1- 20 315 217
- DE-U1-202008 006 209

## Description

L'objet de l'invention est un système de fermeture anti-retournement, avec un module de blocage électronique.
Le système objet de l'invention est à appliquer de préférence dans des tiroirs pour meubles de bureau et autres.
Dans l'actuel état de la technique, des systèmes d'extraction sélective de tiroirs dans les meubles de bureau (aussi appelés systèmes anti-retournement ou systèmes de blocage) sont connus, lesquels sont composés d'une baguette fixée au meuble, dans laquelle des plaques ou des séparateurs peuvent glisser, lesquels comportent, dans chaque tiroir, un dispositif de blocage actionné par un boulon associé au tiroir correspondant ; de sorte que l'ouverture des autres tiroirs est empêchée si l'un des tiroirs est ouvert.

Les systèmes connus présentent des problèmes divers, dont nous pouvons remarquer :
- Difficultés pour la fixation de la plaque près de la serrure (dans des zones qui coïncident généralement avec les zones de renforcement de la structure du meuble dans lesquelles il ne reste pas d'espace physique pour la fixation mécanique de la plaque) ;
- La taille de la serrure même, de son cylindre et de l'axe excentrique requis pour déplacer la languette de fermeture.

Il est connu par le brevet DE20315217U un système de fermeture pour des tiroirs dans des meubles comprenant des moyens de blocage/déblocage des pièces coulissantes qui permettent l'ouverture des tiroirs, et un module de blocage électronique commandant les moyens de blocage/ déblocage.

Le but de l'invention est à proposer une construction alternative du module de blocage électronique.

Le système faisant objet de l'invention comprend des moyens de blocage/déblocage des pièces coulissantes qui permettent l'ouverture des tiroirs, et un module de blocage électronique commandement les moyens de blocage/déblocage et il dispose de:
- un support fixable au meuble sur lequel est fixée une plaque qui sert de guide pour un bloqueur mobile qui se déplace jusqu'à buter sur un butoir du support;
- un module de blocage électronique qui dispose dans une carcasse d'une languette pourvue d'un bras, cette languette pouvant se déplacer linéairement grâce à l'action d'un moteur qui transmet le mouvement à une came et sur l'axe de laquelle elle s'appuie constamment grâce à la force exercée par un ressort de languette; et une plaque électronique pourvue d'un premier capteur de positionnement et un second capteur de positionnement;
- un couvercle guide sur lequel est disposé un poinçon déplaçable, avec des saillies pour limiter son déplacement linéaire sur le couvercle guide et un ressort de poinçon qui pousse le poinçon contre la languette du module de blocage électronique; l'axe de déplacement du poinçon passant légèrement au-dessous du butoir de manière à ce que le déplacement vers l'extérieur de la carcasse de la languette implique le positionnement du poinçon en bloquant l'espace entre le butoir et le bloqueur mobile le bras de la languette se positionnant sur le second capteur et le déplacement vers l'intérieur de la carcasse de la languette implique le déblocage de cet espace par le recul du poinçon grâce à l'action du ressort du poinçon, le bras de la languette se positionnant sur le premier capteur, et si l'utilisateur ouvre un tiroir, le bloqueur mobile se trouve dans sa position la plus haute, raison pour laquelle il n'y a pas d'espace entre le bloqueur mobile et le support pour que le poinçon entre.

Avec le module de blocage en position fermée, la languette (qui comporte un bras au-dessus du premier capteur de positionnement) ressort de la carcasse en poussant le poinçon jusqu'à ce qu'il se loge entre le support et le bloqueur mobile, en empêchant le déplacement de celui-ci et par conséquent l'ouverture des tiroirs. Cette position est obtenue quand l'utilisateur envoie une information de fermeture au module de blocage.
Avec le module de blocage en position ouverte, la languette (qui comporte un bras au-dessus du second capteur de positionnement) ne ressort pas de la carcasse en libérant le poinçon, qui se rétracte grâce à l'action du ressort du poinçon, en permettant le déplacement du bloqueur mobile, et par conséquent l'ouverture d'un des tiroirs. Cette position est obtenue quand l'utilisateur envoie une information d'ouverture au module de blocage.

Il est indistinct, et est inclus dans l'objet de l'invention que l'utilisateur donne l'ordre d'ouverture/fermeture en s'identifiant au moyen d'un dispositif RFID (identification par radiofréquence), par un lecteur de code, au moyen d'un lecteur biométrique ou d'un téléphone. Le module de blocage reçoit l'ordre grâce à un bus de communications série, RF ou Ethernet.
D'autres configurations et avantages de l'invention peuvent être déduits à partir de la description suivante, et des revendications dépendantes.

Pour comprendre mieux l'objet de l'invention, une forme préférentielle de réalisation est représentée sur les figures jointes, susceptible de changements accessoires ne dénaturant son fondement. Dans ce cas :
La figure 1 est une vue frontale schématique du système de fermeture anti-retournement avec module de blocage électronique objet de l'invention en position ouverte.
La figure 2 est une vue arrière schématique du système de fermeture anti-retournement avec module de blocage électronique objet de l'invention en position ouverte.
La figure 3 est une vue schématique frontale semblable à la figure 1, en position fermée.
La figure 4 est une vue schématique arrière semblable à la figure 2, en position fermée.
La figure 5 est une coupe schématique agrandie, selon l'indication A :A de la figure 1.
La figure 6 est une coupe schématique agrandie, selon l'indication B:B de la figure 3.
La figure 7 est un diagramme de blocs du système de fermeture anti-retournement pour des tiroirs de meubles objet de l'invention.

Un exemple de réalisation pratique de la présente invention est décrit ci-dessous, celui-ci n'étant pas restrictif. D'autres modes de réalisation dans lesquels sont introduits des changements accessoires ne dénaturant pas son fondement ne sont absolument pas écartés.

L'objet de l'invention se compose d'un système de fermeture anti-retournement pour tiroirs de meubles, avec un module de blocage qui activé par l'utilisateur au moyen d'une méthode d'identification qui envoie l'ordre d'ouverture/fermeture à ce module de blocage.

Selon la réalisation représentée, les composants principaux du système de fermeture anti-retournement sont :
- Plaque (7).
- Support (6).
- Poinçon (5).
- Couvercle du poinçon (8).
- Bloqueur mobile (9)
- Ressort du poinçon (10).

Selon la réalisation représentée, les composants principaux du module de blocage sont :
- Carcasse (1).
- Languette (2).
- Moteur (3).
- Came (4).
- Ressort de languette (11).
- Plaque électronique (12).

La plaque électronique (12), à son tour, inclut :
- un premier capteur de positionnement (12a); et
- un second capteur de positionnement (12b).

La languette (2) peut se déplacer dans un sens grâce à l'action de l'ensemble moteur (3)/came (4) et dans le sens contraire grâce à l'action du ressort de languette (11). À son tour, est inclut un bras (2a) qui, dans ces déplacements, peut être disposé sur le premier capteur de positionnement (12a) ou sur le second capteur de le positionnement (12b).

La disposition de ces éléments principaux qui composent tant le système de fermeture que le module de blocage est visible sur les figures 1 et 2, qui reproduisent ces éléments dans leur position opérationnelle ouverte et sur les figures 3 et 4, qui reproduisent ces éléments dans leur position opérationnelle fermée.

Les détails de positionnement du poinçon (5) dans ces positions respectives pour permettre ou non le déplacement linéaire du bloqueur mobile (9) ont été représentés sur les figures 5 et 6.

Avec cette structure et ces particularités, le fonctionnement a lieu de la manière suivante : Quand le module de blocage est en position ouverte (voir figures 1, 2 et 5), la languette (2) ne dépasse pas de la carcasse (1). Le bras (2a) de la languette (2) se trouve au-dessus du capteur de positionnement (12b).
Une fois que l'utilisateur est identifié, l'ordre de fermeture est donné au module de blocage, en faisant tourner l'axe du moteur (3). L'axe du moteur (3) transmet le mouvement à la came (4) en la faisant tourner. La languette (2) est appuyée constamment sur l'axe (4a) de la came (4) étant donné la force exercée par le ressort de la languette (11). Voir figures 2 et 4.
La came (4) tourne de 180° dans le sens contraire aux aiguilles d'une montre en faisant glisser la languette (2) sur la longueur. Le mouvement de rotation du moteur (3) se transforme en mouvement rectiligne. La languette (2) pousse le poinçon (5) de la fermeture anti-retournement, en le faisant rentrer dans la cavité existante entre le bloqueur mobile (9) et le support (6). Le poinçon (5), en occupant cet espace, empêche le mouvement du bloqueur mobile (9), en empêchant de cette manière l'ouverture des tiroirs. La languette arrive à la position finale grâce au fait que le bras de la languette (2a) est placé sur le premier capteur de positionnement (12a).
Quand le module de blocage est sur la position fermée (voir figures 3, 4 et 6), la languette (2) dépasse de la carcasse (1). Le bras (2a) de la languette (2) se trouve sur le premier capteur de positionnement (12a).
Une fois que l'utilisateur est identifié, l'ordre d'ouverture est donné au module de blocage, en faisant tourner l'axe du moteur (3). L'axe du moteur (3) transmet le mouvement à la came (4) en la faisant tourner. La languette (2) est appuyée constamment sur l'axe (4a) de la came (4) étant donné la force exercée par le ressort de la languette (11).
La came (4) tourne de 180° dans le sens des aiguilles d'une montre en faisant glisser la languette (2) sur la longueur. Le mouvement de rotation du moteur (3) se transforme en mouvement rectiligne. Avec le mouvement de recul de la languette (2), le poinçon (5) recule grâce à l'action de la force du ressort de poinçon (10) en libérant la cavité de la fermeture anti-retournement compris entre le support (6) et le bloqueur mobile (9). La languette (2) arrive à la position finale grâce au fait que le bras de la languette (2a) se place au-dessus du second capteur de positionnement (12b).
Si l'utilisateur ouvre un tiroir, le bloqueur mobile (9) se trouve dans sa position la plus haute, raison pour laquelle il n'y a pas d'espace entre le bloqueur mobile (9) et le support (6) pour que le poinçon (5) entre. Si l'utilisateur donne à ce moment l'ordre de fermeture avec la carte transponder, il fait tourner l'axe du moteur (3) ; cet axe fait tourner la came (4) et celle-ci à son tour fait tourner la languette (2) sur sa position de fermeture. La languette (2) pousse le poinçon (5), mais celui-ci n'entre pas dans la cavité car il butte sur le bloqueur mobile (9). Dans ce cas, le poinçon (5) attend que le tiroir soit fermé pour que le bloqueur mobile (9) descende et laisse la cavité libre. Une fois que le poinçon (5) a la cavité libre, il s'introduit automatiquement grâce à l'action de la force du ressort du poinçon (10) et du ressort de la languette (11). De cette façon, le moteur (3) ne subit aucun type d'effort.
Toute forme utilisée par l'utilisateur pour donner l'ordre d'ouverture/fermeture est indistincte et est incluse dans l'objet de l'invention : par exemple, au moyen d'un dispositif DFID (identification par radiofréquence), au moyen d'un lecteur de code, d'un lecteur biométrique ou au moyen de communications.
Toute forme utilisée par le module de blocage pour recevoir l'ordre est aussi indistincte et est incluse dans l'objet de l'invention : par exemple, au moyen d'un bus de communications série ou Ethernet ou une communication sans fil.
Les matériaux, dimensions, proportions et, en général, tous les autres détails accessoires ou secondaires ne changeant ou ne modifiant pas le fondement proposé pourront être variables.
Les termes dans lesquels est rédigé ce mémoire sont véridiques et reflètent fidèlement l'objet décrit, lequel doit être entendu dans son sens le plus large, et ceci jamais de manière restrictive.

## Revendications

1. Système de fermeture anti-retournement pour tiroirs de meubles, avec un module de blocage électronique; comprenant des moyens de blocage/déblocage des pièces coulissantes qui permettent l'ouverture des tiroirs, et un modulé de blocage électronique commandement les moyens de blocage/déblocage et il dispose de:
a) un support (6) fixable au meuble sur lequel est fixée une plaque (7) qui sert de guide pour un bloqueur mobile (9) qui se déplace jusqu'à buter sur un butoir (t) du support (6);
b) un module de blocage électronique (m) qui dispose dans une carcasse (1) d'une languette (2) pourvue d'un bras (2a), cette languette (2) pouvant se déplacer linéairement grâce à l'action d'un moteur (3) qui transmet le mouvement à une came (4) et sur l'axe (4a) de laquelle elle s'appuie constamment grâce à la force exercée par un ressort de languette (11); et une plaque électronique (12) pourvue d'un premier capteur de positionnement (12a) et un second capteur de positionnement (12b);
c) un couvercle guide (8) sur lequel est disposé un poinçon (5) déplaçable, avec des saillies (5') pour limiter son déplacement linéaire sur le couvercle guide (8) et un ressort de poinçon (10) qui pousse le poinçon (5) contre la languette (2) du module de blocage électronique (m); l'axe (e) de déplacement du poinçon (5) passant légèrement au-dessous du butoir (t) de manière à ce que le déplacement vers l'extérieur de la carcasse (1) de la languette (2) implique le positionnement du poinçon (5) en bloquant l'espace entre le butoir (t) et le bloqueur mobile (9) le bras (2a) de la languette (2) se positionnant sur le second capteur (12b) et le déplacement vers l'intérieur de la carcasse (1) de la languette (2) implique le déblocage de cet espace par le recul du poinçon (5) grâce à l'action du ressort du poinçon (10), le bras (2a) de la languette (2) se positionnant sur le premier capteur (12a), et si l'utilisateur ouvre un tiroir, le bloqueur mobile (9) se trouve dans sa position la plus haute, raison pour laquelle il n'y a pas d'espace entre le bloqueur mobile (9) et le support (6) pour que le poinçon (5) entre.

2. Système de fermeture anti-retournement pour tiroirs de meubles, avec un module de blocage électronique selon la revendication 1, **caractérisé par le fait que**, avec le module de blocage (m) en position fermée, la languette (2) dispose son bras (2a) au-dessus du premier capteur de positionnement (12a) et dépasse de la carcasse (1) en poussant le poinçon (5) jusqu'à le loger entre le butoir (t) et le bloqueur mobile (9), en empêchant le déplacement de celui-ci et par conséquent l'ouverture des tiroirs ; cette position étant atteinte quand l'utilisateur donne l'ordre de fermeture au module de blocage.

3. Système de fermeture anti-retournement pour tiroirs de meubles, avec un module de blocage électronique selon la revendication 1, **caractérisé par le fait que**, avec le module de blocage (m) en position ouverte, la languette (2) dispose son bras (2a) au-dessus du second capteur de positionnement (12b) et ne dépasse pas de la carcasse (1) en libérant le poinçon (5), qui se rétracte grâce à l'action du ressort du poinçon (10) en permettant le déplacement du bloqueur mobile (9), et par conséquent l'ouverture de l'un des tiroirs ; cette position étant atteinte quand l'utilisateur donne l'ordre d'ouverture au module de blocage.

4. Système de fermeture anti-retournement pour tiroirs de meubles, avec un module de blocage électronique selon la revendication 1, dans lequel l'utilisateur donne l'ordre au moyen d'un dispositif RFID (identification par radiofréquence).

5. Système de fermeture anti-retournement pour tiroirs de meubles, avec un module de blocage électronique selon la revendication 1, dans lequel l'utilisateur donne l'ordre au moyen d'un lecteur de code.

6. Système de fermeture anti-retournement pour tiroirs de meubles, avec un module de blocage électronique selon la revendication 1, dans lequel l'utilisateur donne l'ordre au moyen d'un lecteur biométrique.

7. Système de fermeture anti-retournement pour tiroirs de meubles, avec un module de blocage électronique selon la revendication 1, dans lequel le module de blocage reçoit l'ordre au moyen d'un bus de communications série, Ethernet ou communication sans fil.

## Patentansprüche

1. Sicherheitsverschlusssystem mit einem elektronischen Blockiermodul für Möbelschubladen; das Blockier-/Deblockiervorrichtungen für die Schiebeelemente umfasst, die das Öffnen der Schubladen erlauben, und ein elektronisches Blockiermodul, um die Blockier-/Deblockiervorrichtungen zu steuern, bestehend aus:
a) einer Halterung (6) für die Befestigung am Möbelstück, an dem eine Platte (7) angebracht ist, die als Führung für eine bewegliche Sperre (9) dient, die verschoben wird bis sie an einem Anschlag (t) der Halterung (6) stoppt;
b) einem elektronischen Blockiermodul (m), das, in einem Gehäuse (1), eine Zunge (2) umfasst, die mit einem Arm (2a) ausgestattet ist, diese Zunge (2) kann in linearer Form dank eines Motors (3) verschoben werden, der die Bewegung auf einen Nocken (4) überträgt, und auf dessen Achse (4a) sie sich konstant stützt, dank einer über eine Druckfederzunge (11) ausgeübten Kraft; und eine elektronische Platte (12), ausgestattet mit einem ersten Positionierungssensor (12a) und einem zweiten Positionierungssensor (12b);
c) einer Abdeckung der Führung (8), auf der ein verschiebbarer Stempel (5) läuft, mit Überständen (5') für das Begrenzen seiner linearen Verschiebung auf der Abdeckung der Führung (8) und eine Schlagfeder (10), die diesen Stempel (5) gegen die Zunge (2) des elektronischen Blockiermoduls (m) drückt; die Achse (e) für die Verschiebung des Stempels (5) läuft leichtgängig so unter dem Anschlag (t) hindurch, dass die Verschiebung aus dem Gehäuse (1) der Zunge (2) hinaus die Positionierung des Stempels (5) beinhaltet und den Raum blockiert, der zwischen dem Anschlag (t) und der mobilen Sperre (9) besteht, und den Arm (2a) der Zunge (2) über dem zweiten Sensor (12b) positioniert, und die Verschiebung ins Innere des Gehäuses (1) der Zunge (2) die Deblockierung des Raumes aufgrund des Rücklaufs des Stempels (5) durch die Aktion der Schlagfeder (10) beinhaltet, und sich der Arm (2a) der Zunge (2) über dem ersten Sensor (12a) positioniert, und wenn der Benutzer eine Schublade öffnet, sich die mobile Sperre (9) in ihrer höchsten Position befindet, so dass kein Raum zwischen der mobilen Sperre (9) und der Halterung (6) besteht, durch den der Stempel (5) hindurchgeht.

2. Sicherheitsverschlusssystem mit einem elektronischen Blockiermodul für Möbelschubladen nach Anspruch 1, **gekennzeichnet dadurch, dass** bei geschlossenem Blockiermodul (m) die Zunge (2) ihren Arm (2a) unter dem ersten Positionierungssensor (12a) positioniert und das Gehäuse (1) überschreitet und den Stempel (5) drückt bis er zwischen dem Anschlag (t) und der mobilen Sperre (9) steht und dadurch dessen Verschiebung und folglich das Öffnen der Schubladen verhindert; diese Position wird erreicht, wenn der Benutzer den Auftrag zum Schließen des Blockiermoduls gibt.

3. Sicherheitsverschlusssystem mit einem elektronischen Blockiermodul für Möbelschubladen nach Anspruch 1, **gekennzeichnet dadurch, dass** bei geöffnetem Blockiermodul (m) die Zunge (2) ihren Arm (2a) unter dem zweiten Positionierungssensor (12b) positioniert und das Gehäuse (1) nicht überschreitet, und den Stempel (5) freisetzt, der sich durch die Aktion der Schlagfeder (10) einzieht und die Verschiebung der mobilen Sperre (9) und folglich das Öffnen einer der Schubladen erlaubt; diese Position wird erreicht, wenn der Benutzer den Auftrag zum Öffnen des Blockiermoduls gibt.

4. Sicherheitsverschlusssystem mit einem elektronischen Blockiermodul für Möbelschubladen nach Anspruch 1, in dem der Benutzer den Auftrag mittels RFID-Vorrichtung (Funkfrequenzidentifikation) gibt.

5. Sicherheitsverschlusssystem mit einem elektronischen Blockiermodul für Möbelschubladen nach Anspruch 1, in dem der Benutzer den Auftrag mittels Codeleser gibt.

6. Sicherheitsverschlusssystem mit einem elektronischen Blockiermodul für Möbelschubladen nach Anspruch 1, in dem der Benutzer den Auftrag mittels biometrischem Leser gibt.

7. Sicherheitsverschlusssystem mit einem elektronischen Blockiermodul für Möbelschubladen nach Anspruch 1, in dem das Blockiermodul den Auftrag mittels eines seriellen Kommunikationsbusses, Ethernet oder über drahtlose Kommunikation empfängt.

## Claims

1. Anti-reversal closing system for furniture drawers, with electronic locking module; that comprises means of locking/unlocking of the sliding parts that allow the opening of the drawers, and an electronic locking module to control the means of locking/unlocking and consists of:
a) a support (6) for fastening to the furniture on which a plate (7) is fastened which serves as a guide for a mobile lock mechanism (9) that moves until stopping on a stop (t) of the support (6);
b) an electronic locking module (m) that is comprised of a casing (1), of a tab (2) equipped with an arm (2a); said tab (2) can move linearly due to a motor (3) that transfers the movement to a cam (4) and on whose shaft (4a) it is supported constantly due to a force exerted by a tab spring (11); and of an electronic plate (12) equipped with a first positioning sensor (12a) and a second positioning sensor (12b);
c) a cover of the guide (8) on which there is a moving punch (5), with ledges (5') to limit its linear movement on the cover of the guide (8) and a punch spring (10) that pushes said punch (5) against the tab (2) of the electronic locking module (m); the shaft (e) for movement of the punch (5) passes smoothly below the stop (t) so that the movement toward the outside of the casing (1) of the tab (2) implies the positioning of the punch (5) locking the space that exists between the stop (t) and the mobile lock mechanism (9), positioning the arm (2a) of the tab (2) over the second sensor (12b), and the movement toward the inside of the casing (1) of the tab (2) involves the unlocking of said space due to the reversal of the punch (5) by action of the punch spring (10), positioning the arm (2a) of the tab (2) over the first sensor (12a), and if the user opens a door, the mobile lock mechanism (9) is in its highest position; for this reason, there is no space between the mobile lock mechanism (9) and the support (6) for the punch (5) to penetrate.

2. Anti-reversal closing system for furniture drawers, with electronic locking module according to claim 1, **characterized in that**, with the locking module (m) in closed position, the tab (2) places its arm (2a) under the first positioning sensor (12a) and surpasses the casing (1) pushing the punch (5) until placing it between the stop (t) and the mobile lock mechanism (9), impeding its movement and, as a result, the opening of the drawers; reaching this position when the user gives the order to close the locking module.

3. Anti-reversal closing system for furniture drawers, with electronic locking module according to claim 1, **characterized in that**, with the locking module (m) in open position, the tab (2) places its arm (2a) under the second positioning sensor (12b) and does not surpass the casing (1) freeing the punch (5), which retracts by spring action of the punch (10) allowing the movement of the mobile lock mechanism (9) and, as a result, the opening of one of the drawers; reaching this position when the user gives the order to open the locking module.

4. Anti-reversal closing system for furniture drawers, with electronic locking module according to claim 1, in which the user gives the order by an RFID device (for radio frequency identification).

5. Anti-reversal closing system for furniture drawers, with electronic locking module according to claim 1, in which the user gives the order with a code reader.

6. Anti-reversal closing system for furniture drawers, with electronic locking module according to claim 1, in which the user gives the order with a biometric reader.

7. Anti-reversal closing system for furniture drawers, with electronic locking module according to claim 1, in which the locking module receives the order with a serial communication bus, Ethernet or wireless communication.
